# EUROPÄISCHE PATENTSCHRIFT

(11) **EP 0 151 386 B1**
(45) Veröffentlichungstag und Bekanntmachung des Hinweises auf die Patenterteilung: **05.04.1989**
(21) Anmeldenummer: 85100086.9
(22) Anmeldetag: 04.01.1985
(51) Int. Cl.: B41F 13/18

(54) **Gegendruckzylinder für eine Bogen-Offsetrotationsdruckmaschine**
Impression cylinder for a sheet-fed offset-type rotary
Cylindre d'impression pour une rotative offset en feuille

(30) Priorität: 04.02.1984 DE 3403893
(43) Veröffentlichungstag der Anmeldung: 14.08.1985
(73) Patentinhaber: M.A.N.-ROLAND Druckmaschinen Aktiengesellschaft, 63012 Offenbach (DE)
(72) Erfinder: Fischer, Hermann, D-8900 Augsburg (DE)

(56) Entgegenhaltungen:
- DE-B- 1 236 527
- GB-A- 880 938

## Beschreibung

Die Erfindung betrifft einen Gegendruckzylinder für eine Bogen-Offsetrotationsdruckmaschine mit Greifern zum aufnadelnden Erfassen von Bogen, die zum Aufbringen eines Druckes an einem, mit einem Gummituch bespannten Zylinder vorbeiführbar sind (DE-B-1 236 527).

Es ist bekannt, daß in Bogen-Offsetrotationsdruckmaschinen, insbesondere bei solchen, die nach dem 5-Zylinder-System konzipiert sind, bei denen bekanntlich zwei Gummizylinder mit einem Gegendruckzylinder zusammenarbeiten, ein erheblicher Zug an den Bogen entsteht, während diese an den Gummizylindern vorbeigeführt werden. Diese Zugkräfte versuchen, den Bogen aus den Greifern zu ziehen. Es wurde erkannt, daß diese Kräfte ein Verziehen der Bogenvorderkante zwischen den Greifern verursachen, was zu einem Doublieren nach hinten hinaus führen kann. Auch bei relativ hohen Greiferschließkräften und einer Aufrauhung der Greifer und/oder Greiferauflage kommt es häufig vor, daß ein Doublieren auftritt, dessen Ursache eine Bewegung des Bogens in den Greifern Infolge der erwähnten Zugkräfte ist. Häufig ist dieses Schlupfen der Bogen in den Greifern über die Breite der Maschine ungleichmäßig, d. h. der Bogen schlupft in den Randbereichen nicht in dem Maß wie im mittleren Bereich. Aus der DE-PS 155 403 sind bereits Greifer bekannt, bei denen zur Unterstützung der Haltekraft im Greifer jeweils ein Stift angeordnet ist, der beim Schließen der Greifer den zu erfassenden Bogen durchlöchert. Nachteilig bei solchen Greifersystemen ist es, daß die durch die Stifte erzielbare, zusätzliche Fixierung der Bogen in den Greifern nur punktuell zur Wirkung kommt, da bekanntlich die Greifer voneinander beabstandet sind und daß die Greifer nicht mehr sicher schließen.

Aufgabe der Erfindung ist es, einen Gegendruckzylinder der eingangs bezeichneten Art in der Weise mit zusätzlichen, die Bogenhaltekraft erhöhenden Elementen auszustatten, daß gewünschtenfalls über die gesamte Bogenbreite kontinuierlich eine zusätzliche Haltekraft für den in und/oder zwischen den Greifern geführten Bogen geboten und/oder daß die Greiferschließfunktion verbessert wird. Diese Aufgabe wird durch die Anwendung der Merkmale des Patentanspruchs 1 gelöst. Weiterbildungen ergeben sich aus den Unteransprüchen sowie aus der Beschreibung in Verbindung mit den Zeichnungen. In diesen zeigen
Fig. 1 in schematischer Darstellung einen Teil der Grubenbereiche eines Gummizylinders und eines Gegendruckzylinders,
Fig. 2 und 3 eine in Fig. 1 verwendete, vergrößert dargestellte Perforierleiste und
Fig. 4 bis 8 Ausführungsbeispiele der Erfindung.

Fig. 1 zeigt teilweise die Grubenbereiche eines Gummizylinders 1 und eines Gegendruckzylinders 2. In dem Grubenbereich 3 ist in herkömmlicher Weise ein Ende eines Gummituches 4 fixiert, das auf einer Unterlage 5 angeordnet ist.

Mit Hilfe von Greifern 6 in der Grube des Gegendruckzylinders 2, die gegen eine Greiferauflage 7 schwenkbar sind, wird zum Aufbringen eines Druckes ein Bogen 8 zunächst mit seiner Vorderkante an dem Gummizylinder 1 vorbeigeführt, so daß anschließend auf der Oberseite des Bogens 8 von dem Gummituch 4 Farbe übertragen werden kann. Die Drehrichtung des Gegendruckzylinders 2 ist durch einen Pfeil « p » angedeutet.

Wie eingangs bereits erwähnt wurde, wirkt beim Bedrukken des Bogens 8 eine erhebliche Zugkraft auf diesen, die den Bogen aus den Greifern 6 herauszuziehen versucht. Erfindungsgemäß wird vorzugsweise unmittelbar - in Drehrichtung « p des Gegendruckzylinders 2 gesehen - hinter der Greiferauflage 7 eine Stiftreihe 10 vorzugsweise in Form einer in den Figuren 2 und 3 dargestellten Perforierleiste 9 vorgesehen. Die Perforierleiste 9 ist im Querschnitt etwa rechtwinklig ausgebildet, wobei die Stiftreihe 10 sich in Form von Spitzen 11 der Perforierleiste 9 ergibt.

Durch die Anordnung der Perforierleiste 9 unmittelbar hinter der Greiferauflage 7 wird erreicht, daß ein zwischen den Greifern 6 und der Greiferauflage 7 an seiner Vorderkante geführter Bogen 8 durch die Zacken bzw. Stifte 11 der Perforierleiste 9 aufgespießt bzw. aufgenadelt wird, da der an den Gegendruckzylinder 2 angestellte Gummizylinder 1 nach dem Überlaufen der Gruben Kontakt mit dem zu bedruckenden Bogen 8 erhält. Vorzugsweise wird durch das Gummituch 4 der in den Greifern 6 geführte Bogen 8 kurz vor dem Erreichen der Drucklinie gegen die Spitzen bzw. Stifte 11 der Perforierleiste 9 gedrückt, wodurch die Spitzen 11 im Bereich der Vorderkante des Bogens 8 in diesen eindringen, so daß dieser aufgenadelt wird. Gleichzeitig wird die Greiferfunktion, insbesondere die Greiferschließfunktion, wesentlich verbessert.

Die Perforierleiste 9 sollte etwas im Gegendruckzylinder 2 versenkt sein, wie aus Fig. 1 hervorgeht, so daß lediglich die Spitzen 11 über dessen Mantelfläche herausragen. Da die Spitzen 11 vor der Drucklinie, d. h. im druckfreien Bereich der Vorderkante des Bogens 8, in diesen eindringen, erfolgt keine Beschädigung des Druckbildes selbst. Bekanntlich wird dieser druckfreie Streifen üblicherweise entfernt, d. h. abgeschnitten.

In vorteilhafter Weise kann die in den Figuren 2 und 3 dargestellte Perforierleiste 9 gegebenenfalls über die gesamte Breite der Maschine angeordnet werden, um eine maximale zusätzliche Haltekraft für die Bogen 8 zu erreichen. Es ist häufig jedoch auch ausreichend, lediglich über einen Teilbereich, z. B. zwischen den Greifern, Perforierleisten anzuordnen. Diese können beispielsweise in die in Fig. 1 angedeuteten Vertiefungen an der Oberfläche des Gegendruckzylinders 2 eingeklebt oder eingeschraubt werden.

Im Vergleich zu den bekannten, mit Stiften ausgestatteten Greifern bietet die erfindungsgemäße Vorrichtung den Vorteil, daß die Perforierleisten 9 an beliebigen Stellen, unabhängig von den Greiferpositionen, angeordnet werden können, so daß eine ausreichende und gleichmäßige, zusätzliche Haltekraft für den Bogentransport gewährleistet wird. Es versteht sich, daß anstelle der Perforierleiste 9 gemäß Fig. 2 und 3 auch andere Stiftreihen, beispielsweise aus einzelnen Stiften oder Nadeln, unter Anwendung des der Erfindung zugrundeliegenden Prinzips eingesetzt werden können.

Fig. 4 zeigt eine Abwandlung der Perforierleiste von Fig. 2 und 3. Hier sind die Spitzen der Perforierleiste 12 als Schneiden etwa trapezförmig ausgebildet.

Fig. 5 läßt im Vergleich mit Fig. 1 erkennen, daß der Gummizylinder 1 so bezogen auf den Gegendruckzylinder 2 verdreht ist, daß die Druckanfangslinie in Richtung Grube 3 verschoben wird, wodurch eine verbesserte Schließung der Greifer 6 erreicht wird, unter denen die Perforierleiste 9 angeordnet ist, so daß das Gummituch 4 den Greifer 6 zudrückt und dadurch gleichzeitig den Bogen 8 aufspießt.

Fig. 6 zeigt eine Variante, bei der in der Grube 3 ein mit einem Schaumstoff (14) oder elastischen Material gepolsterter Druckblock 13 angeordnet ist, der den Greifer 6 zudrückt und dadurch kraftvoll den Bogen 8 aufnadelt.

Eine weitere vorteilhafte Weiterbildung der Erfindung ergibt sich aus Fig. 7. Dort ist eine Nadel 15 aus einer Nadelreihe (nicht sichtbar) einstellbar, die durch einen Exzenter 17 gegen den Druck einer Feder 16 jeweils verstellbar ist. Dadurch können die aus der kreiszylindrischen Mantelkontur herausragenden Nadelspitzen in Abhängigkeit der Bogen- bzw. Exemplardicke voreingestellt werden.

Anstelle der in Fig. 7 verwendeten Nadeln 15 können wiederum gemäß Fig. 8 auch auf einem Stempel 18 angeordnete Perforierstrips eingesetzt werden. Gegen den Druck einer Feder 19 ist der Stempel 18 höhenverstellbar und rückstellbar, so daß keine Markierung bzw. Aufnadelung stattfindet, indem ein Exzenter 20 über einen Hebel 21 verdreht wird.

Entsprechend der verwendeten Maschinen- bzw. Zylinderkonfiguration kann der Zylinder 2 auch als Gummi- oder Plattenzylinder mit Greifern ausgebildet sein.

## Patentansprüche

1. Gegendruckzylinder (2) für eine Bogen-Offsetrotationsdruckmaschine mit Greifern (6) zum äufnadelnden Erfassen von Bogen (8), die zum Aufbringen eines Druckes an einem, mit einem Gummituch (4) bespannten Gummizylinder (1) vorbeiführbar sind, dadurch gekennzeichnet, daß, in Drehrichtung des Gegendruckzylinders (2) gesehen, in oder Kurz hinter der Greiferauflage (7) eine sich in Achsrichtung des Gegendruckzylinders (2) erstreckende Stiftreihe (10) angeordnet ist, deren Stifte (11, 15) aus der Mantelfläche des Gegendruckzylinders (2) herausragen sodaß ein in den Greifern (6) gehaltener Bogen (8) durch die Anpreßkraft des direkt oder über den Greifer (6) auf den Bogen (8) wirkenden Gummituches (4) des Gummizylinders (1) oder durch einen den Greifer (6) beaufschlagenden, in der Grube (3) des Gummizylinders (1) angeordneten Druckblock (13) aufgespießt wird.

2. Gegendruckzylinder nach Anspruch 1, dadurch gekennzeichnet, daß sich die Stiftreihe (10) hinter der Greiferauflage (7) über die gesamte Länge des Gegendruckzylinders (2) erstreckt.

3. Gegendruckzylinder nach Anspruch 1, dadurch gekennzeichnet, daß die Stiftreihe (10) als Per^{f}orierleiste (9, 12) ausgebildet ist.

4. Gegendruckzylinder nach Anspruch 3, dadurch gekennzeichnet, daß die Perforierleiste (9) neben der Greiferauflage (7) ganz oder teilweise versenkt und rückstellbar im Gegendruckzylinder (2) angeordnet ist, so daß lediglich die Stifte (11) aus der Mantelfläche des Gegendruckzylinders (2) herausragen.

5. Gegendruckzylinder nach Anspruch 1, dadurch gekennzeichnet, daß der Druckblock (13) eine Schaumgummiauflage (14) trägt.

6. Gegendruckzylinder nach einem der Ansprüche 1 bis 4, dadurch gekennzeichnet, daß die Druckanfangslinie des Gummizylinders (1, Fig. 5) durch Zylinderverdrehung in Richtung Grube (3) verschoben ist.

7. Gegendruckzylinder nach Anspruch 4, dadurch gekennzeichnet, daß die Nadeln oder die Perforierleiste auf einem oder mehreren, höhenverstellbaren Teilen (16, 17 ; 18, 19, 20) angeordnet sind.

8. Gegendruckzylinder nach einem der vorhergehenden Ansprüche, dadurch gekennzeichnet, daß der Zylinder als weiterer Gummizylinder mit Greifern (6) ausgebildet ist.

9. Gegendruckzylinder nach einem der vorhergehenden Ansprüche, dadurch gekennzeichnet, daß der Zylinder als Plattenzylinder mit Greifern (6) ausgebildet ist.

## Claims

1. Impression cylinder (2) for a sheet-fed offset rotary printing machine having grippers (6) for the needling gripping of sheets (8) which can be moved past a blanket cylinder (1) wrapped with a rubber blanket (4), for applying a print, characterised in that seen in the direction of rotation of the impression cylinder (2), in or closely behind the gripper abutment (7), there is arranged a row of pinning elements (10) extending in the axial direction of the impression cylinder (2), the points (11, 15) of which project out of the casing surface of the impression cylinder (2) so that a sheet (8) held in the grippers (6) is pierced by the pressure of the rubber blanket (4) of the blanket cylinder (1) working directly or via the gripper (6) on the sheet (8) or by a pressure block (13) acting on the gripper (6) and arranged in the groove (3) of the blanket cylinder (1).

2. Impression cylinder according to claim 1, characterised in that the row of pinning elements (10) behind the gripper arrangement (7) extends over the entire length of the impression cylinder (2).

3. Impression cylinder according to claim 1, characterised in that the row of pinning elements (10) is constructed as a perforating strip (9, 12).

4. Impression cylinder according to claim 3, characterised in that the perforating strip (9) near the gripper installation (7) is arranged to be completely or partially sunk into and retractable in the impression cylinder (2), so that only the pins (11) project out of the casing surface of the impression cylinder (2).

5. Impression cylinder according to claim 1, characterised in that the pressure block (13) carries a foam rubber bearing surface (14).

6. Impression cylinder according to one of claims 1 to 4, characterised in that the leading edge line of the blanket cylinder (1, Fig. 5) is moved by rotation of the cylinder in the direction of the groove (3).

7. Impression cylinder according to claim 4, characterised in that the needles or the perforating strip are arranged on one or more than one height-adjustable portions (16, 17 ; 18, 19, 20).

8. Impression cylinder according to one of the preceding claims, characterised in that the cylinder is constructed as a further blanket cylinder with grippers (6).

9. Impression cylinder according to one of the preceding claims, characterised in that the cylinder is constructed as a plate cylinder with grippers (6).

## Revendications

1. Cylindre de contre-pression (2) pour une machine à imprimer rotative offset à feuilles munie de pinces (6) destinées à saisir par accrochage des feuilles (8) que l'on doit faire passer sur un cylindre porte-blanchet (1) revêtu d'un blanchet (4), pour y déposer une impression, caractérisé en ce que, dans la portée de pinces (5) ou juste en amont de cette portée de pinces, considéré dans le sens de la rotation du cylindre de contre-pression (2), est disposée une rangée de picots (10) qui s'étend dans la direction axiale du cylindre de contre-pression (2) dont les picots (11, 15) font saillie hors de la surface latérale du cylindre de contre-pression (2), de sorte qu'une feuille (8) tenue dans les pinces (6) est accrochée sur les picots par la force de pression du blanchet (4) qui agit sur la feuille (8), soit directement, soit par l'intermédiaire de la pince (6), du cylindre porte-blanchet (1), ou encore par la force d'un bloc presseur (13) qui exerce une force sur la pince (6), et qui est disposé dans la rainure (3) du cylindre porte-blanchet (1).

2. Cylindre de contre-pression selon la revendication 1, caractérisé en ce que la rangée de picots (10) s'étend en amont de la portée de pinces (7) et sur toute la longueur du cylindre de contre-pression (2).

3. Cylindre de contre-pression selon la revendication 1, caractérisé en ce que la rangée de picots (10) est constituée par une barrette de perforation (9, 12).

4. Cylindre de contre-pression selon la revendication 3, caractérisé en ce que la barrette de perforation (9) est disposée à côté de la portée de pinces (7), entièrement ou partiellement encastrée et rétractable dans le cylindre de contre-pression (2), de manière que seuls les picots (11) fassent saillie en dehors de la surface latérale du cylindre de contre-pression (2).

5. Cylindre de contre-pression selon la revendication 1, caractérisé en ce que le bloc presseur (13) porte une couche de mousse de caoutchouc (14).

6. Cylindre de contre-pression selon une des revendications 1 à 4, caractérisé en ce que la ligne de début d'impression du cylindre porte-blanchet (1, figure 5) est déportée vers la rainure (3) par une correction angulaire du cylindre.

7. Cylindre de contre-pression selon la revendication 4, caractérisé en ce que les aiguilles ou la barrette de perforation est ou sont disposée(s) sur un ou plusieurs élément(s) réglables en hauteur (16, 17 ; 18, 19, 20).

8. Cylindre de contre-pression selon une des revendications précédentes, caractérisé en ce qu'il est constitué par un autre cylindre porte-blanchet équipé de pinces (6).

9. Cylindre de contre-pression selon une des revendications précédentes, caractérisé en ce qu'il est constitué par un cylindre porte-plaque muni de pinces (6).
